# EUROPÄISCHE PATENTSCHRIFT

(11) **EP 1 148 301 B1**
(45) Veröffentlichungstag und Bekanntmachung des Hinweises auf die Patenterteilung: **26.10.2005**
(21) Anmeldenummer: 01107089.3
(22) Anmeldetag: 22.03.2001
(51) Int. Cl.: F24D 3/08

(54) **Modulares Brenner-Kessel System**
Modular Burner-Boiler System
Système de brûleur-chaudière modulaire

(30) Priorität: 19.04.2000 DE 10019323
(43) Veröffentlichungstag der Anmeldung: 24.10.2001
(73) Patentinhaber: HONEYWELL B.V., 1101 EA Amsterdam Z.O. (NL)
(72) Erfinder: Wilson, Michael F., Toronto, Ontario M5P 1H3 (CA); de Pauw, Jur, 7812 LZ Emmen (NL); Hugger, Werner, 75855 Hassmersheim (DE); Hietkamp, Albert, 7828 BH Emmen (NL)
(74) Vertreter: TBK-Patent

(56) Entgegenhaltungen:
- DE-A- 4 336 531
- FR-A- 2 157 212
- US-A- 4 062 325
- US-A- 4 169 430

## Beschreibung

Die Erfindung betrifft ein System für Brenner-Kessel, insbesondere für Gasbrenner-Kessel, gemäß Anspruch 1.

In einem Brenner-Kessel, so zum Beispiel in einem Gasbrenner-Kessel, sind in der Regel mehrere Elemente angeordnet, die von Wasser durchströmt werden. Bei diesen von Wasser durchströmten Elementen handelt es sich in erster Linie um ein Zuleitungsmittel und ein Ableitungsmittel für einen Warmwasser-Kreislauf, ein Zuleitungsmittel und ein Ableitungsmittel für einen Heizungswasser-Kreislauf, einen Wärmetauscher, eine Pumpe sowie ein 3-Wege-Ventil. Darüber hinaus sind im Brenner-Kessel weitere, nicht von Wasser durchströmte Elemente angeordnet. Bei einem Gasbrenner-Kessel unter anderem ein Gasbrenner, der den Wärmetauscher befeuert.

Nach dem Stand der Technik ist die Reihenfolge und die Anzahl der vom Wasser durchströmten Elemente des Brenner-Kessels fest vorgegeben, so daß eine Anpassung an individuelle Bedürfnisse nicht oder nur unter erheblichem Aufwand möglich ist.

Der vorliegenden Erfindung liegt also das Problem zu Grunde, ein neuartiges System für Brenner-Kessel zu schaffen.

In der Druckschrift DE 43 36 531 A1 ist eine Erwärmungseinrichtung für Zentralheizungs- und Zapfwasser beschrieben. Bei dieser Erwärmungsvorrichtung ist ein Wärmetauscher vorgesehen, der modular aus durchströmten Plattenelementen aufgebaut ist.

In der Druckschrift FR-A-2 157 212 ist ein Wärmetauscher für gasförmige Medien offenbart. Dabei wird ein Wärmetauscher in Bausteinbauweise als bekannt vorausgesetzt. Dieser Wärmetauscher der Bausteinbausweise soll durch ein einfacheres Plattensystem ersetzt werden.

In der Druckschrift US-A-4 062 325 ist ebenfalls ein Wärmetauscher offenbart. Bei diesem Wärmetauscher kann durch Aufeinanderschichten mehrerer Wärmetauscher-Einheiten zu einem Wärmetauscher großer Kapazität erweitert werden.

Dieses Problem wird durch ein System für Brenner-Kessel mit den Merkmalen des Anspruchs 1 gelöst. Das erfindungsgemäß System ist sehr flexibel und daher an individuelle Bedürfnisse problemlos anpaßbar.

Weitere vorteilhafte Ausgestaltungen der Erfindung ergeben sich aus dem Unteranspruch und der Beschreibung. Nachfolgend wird ein bevorzugtes Ausführungsbeispiel der Erfindung anhand der Zeichnung näher erläutert. In der Zeichnung zeigt:
- Fig. 1: ein erfindungsgemäßes System in schematisierter Darstellung, und
- Fig. 2: das System gemäß Fig. 1 mit einer anderen Anordnung seiner Einzelelemente.

Figur 1 zeigt ein erfindungsgemäßes System 10 für einen im Detail nicht-dargestellten Gasbrenner-Kessel.

Bei dem erfindungsgemäßen System 10 sind alle Elemente, die im Brenner-Kessel von Wasser durchströmt werden, zu einem Block zusammengefaßt. Dieser Block bzw. das erfindungsgemäße System 10 verfügt über einen modularen Aufbau, derart, daß Anzahl und Reihenfolge der im erfindungsgemäßen System verwendeten Elemente frei bestimmbar ist. Hierdurch wird das erfindungsgemäße System 10 sehr flexibel.

Das in Figur 1 dargestellte Ausführungsbeispiel des erfindungsgemäßen Systems 10 verfügt über einen Wärmetauscher 11, wobei auf einer Seite des Wärmetauschers 11 ein Zuleitungsmittel 12 für einen Heizungswasser-Kreislauf und auf der anderen Seite des Wärmetauschers 11 ein 3-Wege-Ventil 13 angeordnet ist. Gegenüberliegend zum Wärmetauscher 11 greift am 3-Wege-Ventil 13 ein kombiniertes Zuleitungs-/Ableitungs-Mittel 14 für einen Warmwasser-Kreislauf an, wobei sich an dieses Zuleitungs-/Ableitungs-Mittel 14 für den Warmwasser-Kreislauf eine Pumpe 15, ein Ableitungsmittel 16 des Heizungswasser-Kreislaufs sowie ein Versorgungsmittel 17 für den Wärmetauscher 11 anschließen. Die Elemente 11, 12, 13, 14, 15, 16 und 17 sind allesamt von Wasser durchströmt. Wie Figur 1 entnommen werden kann, greifen an den Elementen 12, 14, 16 sowie 17 entsprechende Anschlußleitungen 18, 19, 20, 21, 22 sowie 34 für den Warmwasser-Kreislauf, Heizungswasser-Kreislauf sowie die Wärmetauscher-Wasserversorgung an.

Die prinzipielle Funktionsweise der Elemente 11, 12, 13, 14, 15, 16 sowie 17 ist den hier angesprochenen Fachleuten bekannt. Auf eine eingehende Beschreibung der Funktionsweise dieser Elemente kann daher verzichtet werden.

Das erfindungsgemäße System 10 verfügt, wie bereits erwähnt, über einen modularen Aufbau. Die Anzahl und Reihenfolge der im erfindungsgemäßen System 10 verwendeten Elemente ist vom Benutzer des erfindungsgemäßen Systems frei bestimmbar. Hierzu verfügt jedes Element 11, 12, 13, 14, 15, 16 und 17 des erfindungsgemäßen Systems 10 über eine erste Anzahl von internen Leitungen 23 für den Warmwasser-Kreislauf und über eine zweite Anzahl von internen Leitungen 24 für den Heizungswasser-Kreislauf. Bei dem in Figur 1 dargestellten Ausführungsbeispiel verfügt jedes Element des erfindungsgemäßen Systems 10 über vier interne Leitungen 24 für den Heizungswasser-Kreislauf und zwei interne Leitungen 23 für den Warmwasser-Kreislauf.

Zusätzlich zu den Leitungen 23, 24 verfügen zumindest einige der Elemente des erfindungsgemäßen Systems 10 über vorgegebene Vebindungspunkte zwischen den internen Leitungen 23 bzw. 24 untereinander und/oder zwischen den internen Leitungen 23 bzw. 24 und den Anschlußleitungen 18, 19 ... 22 für den Warmwasser-Kreislauf, den Heizungswasser-Kreislauf oder die Wasserversorgung des Wärmetauschers 11. So kann Figur 1 entnommen werden, daß das Zuleitungsmittel 12 für den Heizungswasser-Kreislauf einen vorgegebenen Verbindungspunkt 25 aufweist, um eine Verbindung zwischen einer internen Leitung 24 des Heizungswasser-Kreislaufs und der Anschlußleitung 18 zu gewährleisten. Dem Wärmetauscher 11 sind insgesamt vier Verbindungspunkte 26, 27, 28 und 29 zugeordnet, wobei die Verbindungspunkte 26 und 27 eine Verbindung zwischen zwei internen Leitungen 24 des Heizungswasser-Kreislaufs und die Verbindungspunkte 28 und 29 eine Verbindung zwischen zwei internen Leitungen 23 des Warmwasser-Kreislaufs gewährleisten. Auch das kombinierte Zuleitungs-/Ableitungs-Mittel 14 für den Warmwasser-Kreislauf verfügt über zwei Verbindungspunkte 30 und 31, wobei der Verbindungspunkt 30 eine Verbindung zwischen einer internen Leitung 23 für den Warmwasser-Kreislauf und einer entsprechenden Anschlußleitung (Ablauf) 19 und der Verbindungspunkt 30 eine Verbindung zwischen der anderen internen Leitung 23 und der Anschlußleitung (Zulauf) 20 gewährleistet. Weitere vorgegebene Verbindungspunkte 32 und 33 sind in Elementen 16 bzw. 17 zugeordnet.

Bedingt dadurch, daß jedes der Elemente 11, 12, 13, 14, 15, 16 und 17 des erfindungsgemäßen Systems 10 über die gleiche Anzahl von internen Leitungen 23 für den Warmwasser-Kreislauf und über die gleiche Anzahl von internen Leitungen 24 für den Heizungswasser-Kreislauf verfügt, und bedingt dadurch, daß vorgegebene Verbindungspunkte innerhalb der Elemente bestimmte Verbindungen zwischen den internen Leitungen 23 bzw. 24 untereinander und/oder zwischen den internen Leitungen 23 bzw. 24 und entsprechenden Anschlußleitungen 18 ... 22 gewährleisten, wird eine Art Bussystem für die vom Wasser durchströmten Elemente innerhalb des Brenner-Kessels geschaffen. Die Anzahl und Reihenfolge der im erfindungsgemäßen System 10 verwendeten Elemente ist daher vom Benutzer, z.B. vom Kesselbauer, individuell anpaßbar. So zeigt Figur 2 die identischen Elemente 11, 12, 13, 14, 15, 16 und 17 des erfindungsgemäßen Systems 10, jedoch in einer anderen Reihenfolge. An der Funktionsweise des erfindungsgemäßen Systems 10 ändert sich jedoch nichts.

Darüber hinaus ist es selbstverständlich möglich, die Anzahl der im erfindungsgemäßen System 10 verwendeten Elemente individuell anzupassen.

### Bezugszeichenliste:

- 10: System
- 11: Wärmetauscher
- 12: Zuleitungsmittel
- 13: 3-Wege-Ventil
- 14: Zuleitungs-/Ableitungs-Mittel
- 15: Pumpe
- 16: Ableitungsmittel
- 17: Versorgungsmittel
- 18: Anschlußleitung
- 19: Anschlußleitung
- 20: Anschlußleitung
- 21: Anschlußleitung
- 22: Anschlußleitung
- 23: Leitung
- 24: Leitung
- 25: Verbindungspunkt
- 26: Verbindungspunkt
- 27: Verbindungspunkt
- 28: Verbindungspunkt
- 29: Verbindungspunkt
- 30: Verbindungspunkt
- 31: Verbindungspunkt
- 32: Verbindungspunkt
- 33: Verbindungspunkt
- 34: Anschlußleitung

## Patentansprüche

1. System für Brenner-Kessel, insbesondere Gasbrenner-Kessel, umfassend mehrere von Wasser für den Brenner-Kessel durchströmte funktional unterschiedliche Elemente (11-17),
wobei jedes der Elemente interne Leitungen (23, 24) aufweist und aus einer Gruppe ausgewählt ist, die zumindest einen Wärmetauscher (11), ein Zuleitungsmittel (12), ein 3-Wege-Ventil (13), ein Zuleitungs-/Ableitungsmittel (14), eine Pumpe (15), ein Ableitungsmittel (16) und ein Versorgungsmittel (17) beinhaltet, wobei jedes der Elemente (11-17) die gleiche Anzahl von internen Leitungen (23, 24) aufweist, die das Wasser durch die miteinander verbundenen Elemente leiten,
wobei vorgegebene Verbindungspunkte (25-33) für die Elemente (11-17) Verbindungen zwischen den internen Leitungen (23, 24) untereinander und/oder zwischen den internen Leitungen (23, 24) und Anschlussleitungen (18-22) bilden, so dass die Anzahl und die Reihenfolge der verwendeten Elemente (11-17) mit Bezug auf die Durchströmung zur Bildung eines modularen Aufbaus anpassbar ist.

2. System nach Anspruch 1, **dadurch gekennzeichnet, dass** jedes Element (11-17) über die gleiche Anzahl von internen Leitungen (23) für einen Warmwasser-Kreislauf und/oder die gleiche Anzahl von internen Leitungen (24) für einen Heizungswasser-Kreislauf verfügt.

## Claims

1. System for burner-boilers, particularly gas burner-boilers, comprising a plurality of functionally different elements (11-17) conducting water for the burner-boiler, wherein each of the elements has internal pipes (23, 24) and is selected from a group which includes at least a heat exchanger (11), an inlet means (12), a three-way valve (13), an inlet/outlet means (14), a pump (15), an outlet means (16) and a supply means (17), each of the elements (11-17) having the same number of internal pipes (23, 24) conducting water through the interconnected elements,
wherein predetermined connection-points (25-33) for the elements (11-17) form connections of internal pipes (23, 24) to each other and/or to pipe connections (18-22), so that the number and sequence of the elements (11-17) used in respect of the through flow is adaptable for building a modular construction.

2. System according to Claim 1, **characterized in that** each element (11-17) possesses the same number of internal pipes (23) for a hot-water circuit and/or the same number of internal pipes (24) for a heating-water circuit.

## Revendications

1. Système pour brûleur-chaudière, en particulier pour brûleur au gaz-chaudière, comprenant plusieurs éléments (11-17) différents d'un point de vue fonctionnel qui sont traversés par un courant d'eau pour le brûleur-chaudière, chacun de ces éléments présentant des conduites intérieures (23, 24) et étant choisi dans un groupe qui contient au moins un échangeur de chaleur (11), un moyen d'amenée (12), une soupape à trois voies (13), un moyen d'amenée/d'évacuation (14), une pompe (15), un moyen d'évacuation (16) et un moyen d'alimentation (17), chacun des éléments (11-17) présentant le même nombre de conduites intérieures (23, 24) qui font passer l'eau dans les éléments reliés entre eux,
étant précisé que des points de liaison prédéfinis (25-33) pour les éléments (11-17) forment des liaisons entre les conduites intérieures (23, 24) entre elles et/ou entre les conduites intérieures (23, 24) et des conduites de raccordement (18-22), de sorte que le nombre et l'ordre des éléments utilisés (11-17) peuvent être adaptés par rapport à l'écoulement pour former une structure modulaire.

2. Système selon la revendication 1, **caractérisé en ce que** chaque élément (11-17) a le même nombre de conduites intérieures (23) pour un circuit d'eau chaude et/ou le même nombre de conduites intérieures (24) pour un circuit d'eau de chauffage.
